# FASCICULE DE BREVET EUROPEEN

(11) **EP 2 880 356 B1**
(45) Date de publication et mention de la délivrance du brevet: **21.11.2018**
(21) Numéro de dépôt: 13756578.4
(22) Date de dépôt: 18.07.2013
(51) Int. Cl.: F17C 3/02

(54) **PAROI DE CUVE ETANCHE ET THERMIQUEMENT ISOLANTE COMPORTANT DES ELEMENTS PORTEURS ESPACES**
ABGEDICHTETE UND WÄRMEISOLIERENDE BEHÄLTERWAND MIT BEABSTANDETEN STÜTZELEMENTEN
SEALED AND THERMALLY INSULATING TANK WALL COMPRISING SPACED-APART SUPPORT ELEMENTS

(30) Priorité: 03.08.2012 FR 1257608
(43) Date de publication de la demande: 10.06.2015
(73) Titulaire: GAZTRANSPORT ET TECHNIGAZ, 78470 Saint-Rémy-lès-Chevreuse (FR)
(72) Inventeur: OUVRARD, Florent, F-78180 Montigny le Bretonneux (FR); BALLAIS, Rémi, 78440 Porcheville (FR)
(74) Mandataire: Loyer & Abello
(86) Numéro de dépôt international: PCT/FR2013/051747
(87) Numéro de publication internationale: WO 2014/020257

(56) Documents cités:
- FR-A1- 2 527 544

## Description

L'invention se rapporte au domaine de la fabrication de cuves étanches et thermiquement isolantes. En particulier, la présente invention se rapporte à des cuves destinées au stockage ou au transport de liquides froids ou chauds, par exemple des cuves pour le stockage et/ou le transport de gaz liquéfié par voie maritime.

Des cuves étanches et thermiquement isolantes peuvent être utilisées dans différentes industries pour stocker des produits chauds ou froids. Par exemple, dans le domaine de l'énergie, le gaz naturel liquéfié (GNL) est un liquide qui peut être stocké à pression atmosphérique à environ -163°C dans des cuves de stockage terrestres ou dans des cuves embarquées dans des structures flottantes.

Une cuve pour stocker des produits chauds ou froids dans un navire est notamment décrite dans le document FR2877638. La cuve comporte une paroi de cuve qui présente, depuis l'intérieur vers l'extérieur de la cuve, une barrière étanche primaire, une barrière isolante primaire, une barrière étanche secondaire et une barrière isolante secondaire. Les barrières isolantes sont constituées d'éléments calorifuges. Les éléments calorifuges comportent une garniture d'isolation thermique entre un panneau de fond et un panneau de couvercle. Des piliers traversent la garniture d'isolation entre le panneau de couvercle et le panneau de fond afin de former un élément calorifuge présentant une bonne résistance à la compression.

Le document FR2527544 décrit une cuve étanche et thermiquement isolante telle que selon le préambule de la revendication 1.

Selon un mode de réalisation, une paroi de cuve comporte depuis l'extérieur de la cuve vers l'intérieur de la cuve:
une paroi porteuse,
une barrière d'isolation thermique secondaire retenue sur la paroi porteuse, la barrière d'isolation thermique étant constituée d'une pluralité d'éléments calorifuges
secondaires juxtaposés de manière à former une surface de support secondaire,
une barrière d'isolation thermique primaire retenue sur la barrière d'isolation thermique secondaire, la barrière d'isolation thermique primaire étant constituée d'une pluralité d'éléments calorifuges primaires juxtaposés de manière à former une surface de support primaire,
une barrière d'étanchéité en appui sur la surface de support primaire, chaque élément calorifuge primaire et chaque élément calorifuge secondaire comportant :
   une garniture calorifuge,
   une pluralité d'éléments porteurs traversant la garniture calorifuge perpendiculairement à la paroi de cuve et
   un panneau parallèle à la paroi de cuve agencé à une extrémité des éléments porteurs de l'élément calorifuge de manière à former une paroi extérieure de l'élément calorifuge,
dans laquelle au moins un parmi le panneau de l'élément calorifuge primaire et le panneau de l'élément calorifuge secondaire est agencé entre les éléments porteurs de la barrière d'isolation primaire et les éléments porteurs de la barrière d'isolation secondaire.

L'un des éléments porteurs ou un sous-ensemble des éléments porteurs, notamment les éléments porteurs qui ne sont pas sur les bords, ou chaque élément porteur de la pluralité d'éléments porteurs de l'élément calorifuge primaire est espacé par rapport aux éléments porteurs sous-jacents de l'élément calorifuge secondaire dans une vue en projection dans un plan parallèle à la paroi de cuve. Au moins un élément porteur de la pluralité d'éléments porteurs de l'élément calorifuge primaire ne se superpose pas aux éléments porteurs sous-jacents de l'élément calorifuge secondaire dans une vue en projection dans un plan parallèle à la paroi de cuve.

Selon des modes de réalisation, une telle cuve peut comporter une ou plusieurs des caractéristiques suivantes.

Selon des modes de réalisation, chaque élément porteur de la pluralité d'éléments porteurs de l'élément calorifuge primaire est positionné en dehors de périmètres caractéristiques entourant les éléments porteurs sous-jacents de l'élément calorifuge secondaire.

Selon des modes de réalisation, les éléments porteurs sont des piliers de petite section dans le plan parallèle à la paroi de cuve par rapport aux dimensions de l'élément calorifuge.

Selon des modes de réalisation, les éléments calorifuges présentent une forme parallélépipédique et le périmètre caractéristique entourant un élément porteur est de forme rectangulaire, le périmètre comportant un premier coté parallèle à une direction de longueur de l'élément calorifuge, et un deuxième coté parallèle à une direction de largeur de l'élément calorifuge,
la dimension du premier côté du périmètre étant supérieure ou égale au double d'une première dimension caractéristique de la section du pilier selon la direction de longueur de l'élément calorifuge et
la dimension du deuxième côté du périmètre étant supérieure ou égale au double d'une deuxième dimension caractéristique de la section du pilier selon la direction de largeur de l'élément calorifuge.

Selon des modes de réalisation, les piliers présentent une section de forme rectangulaire, et le périmètre présente une forme rectangulaire centrée sur la section rectangulaire, les longs côtés du périmètre étant parallèles aux longs côtés de la section rectangulaire, les dimensions du périmètre étant égales au double des dimensions de la section rectangulaire.

Selon des modes de réalisation, les périmètres présentent une forme circulaire et sont centrés chacun sur un pilier, le rayon du périmètre étant égal à un diamètre caractéristique de la section du pilier.

Selon des modes de réalisation, les piliers d'un élément calorifuge sont agencés en rangées de piliers parallèles à un côté de l'élément calorifuge, une rangée de piliers de la barrière d'isolation thermique primaire étant à chaque fois positionnée dans ladite vue en projection à mi chemin entre deux rangées de piliers de la barrière d'isolation thermique secondaire.

Selon des modes de réalisation, un élément porteur de la barrière d'isolation thermique primaire est à chaque fois agencé dans ladite vue en projection en une position située à mi chemin entre deux éléments porteurs adjacents de la barrière d'isolation thermique secondaire.

Selon des modes de réalisation, l'élément calorifuge primaire comporte un panneau de fond s'étendant parallèlement à la paroi de cuve et portant les éléments porteurs de l'élément calorifuge primaire.

Selon des modes de réalisation, l'élément calorifuge secondaire comporte un panneau de fond s'étendant parallèlement à la paroi de cuve et portant les éléments porteurs de l'élément calorifuge secondaire.

Selon des modes de réalisation, l'élément calorifuge secondaire comporte un panneau de couvercle s'étendant parallèlement à la paroi de cuve et porté par les éléments porteurs de l'élément calorifuge secondaire, le panneau de couvercle comportant une surface extérieure formant la surface de support secondaire.

Selon des modes de réalisation, le panneau de couvercle de l'élément calorifuge secondaire comporte :
un panneau de répartition fixé sur les éléments porteurs et en appui sur les éléments porteurs,
un élément d'espacement en appui et fixé sur le panneau de répartition, l'élément d'espacement comportant une pluralité de poutres espacées les unes des autres et s'étendant parallèlement au panneau de répartition,
un panneau supérieur parallèle au panneau de répartition, fixé et supporté par la pluralité de poutres.

Selon des modes de réalisation, l'élément calorifuge primaire comporte un panneau de couvercle s'étendant parallèlement à la paroi de cuve et porté par les piliers, le panneau de couvercle comportant :
un panneau de répartition fixé sur les éléments porteurs et en appui sur les éléments porteurs,
un élément d'espacement en appui et fixé sur le panneau de répartition, l'élément d'espacement comportant une pluralité de poutres espacées les unes des autres et s'étendant parallèlement au panneau de répartition,
un panneau supérieur parallèle au panneau de répartition, fixé et supporté par la pluralité de poutres, le panneau supérieur comportant une surface extérieure formant la surface de support primaire.

Selon des modes de réalisation, les poutres de la pluralité de poutre de l'élément calorifuge primaire sont perpendiculaires aux poutres de la pluralité de poutres de l'élément calorifuge secondaire.

Selon des modes de réalisation, un élément calorifuge primaire et un élément calorifuge secondaire présentent une forme parallélépipédique, et l'élément calorifuge primaire comporte des piliers d'ancrage primaires chacun agencé au niveau d'un coin de l'élément calorifuge primaire, l'élément calorifuge secondaire comportant des piliers d'ancrage secondaires chacun agencé au niveau d'un coin de l'élément calorifuge secondaire, les piliers d'ancrage primaires et les piliers d'ancrage secondaires étant superposés.

Selon des modes de réalisation, la paroi de cuve comporte en outre une barrière d'étanchéité secondaire en appui sur la surface de support secondaire de la barrière d'isolation thermique secondaire

Selon des modes de réalisation, la paroi de cuve comporte en outre une barrière d'étanchéité secondaire en appui sur la surface de support secondaire de la barrière d'isolation thermique secondaire.

Une telle cuve peut faire partie d'une installation de stockage terrestre, par exemple pour stocker du GNL ou être installée dans une structure flottante, côtière ou en eau profonde, notamment un navire méthanier, une unité flottante de stockage et de regazéification (FSRU), une unité flottante de production et de stockage déporté (FPSO) et autres.

Selon un mode de réalisation, un navire pour le transport d'un produit liquide froid comporte une double coque et une cuve précitée disposée dans la double coque.

Selon un mode de réalisation, l'invention fournit aussi un procédé de chargement ou déchargement d'un tel navire, dans lequel on achemine un produit liquide froid à travers des canalisations isolées depuis ou vers une installation de stockage flottante ou terrestre vers ou depuis la cuve du navire.

Selon un mode de réalisation, l'invention fournit aussi un système de transfert pour un produit liquide froid, le système comportant le navire précité, des canalisations isolées agencées de manière à relier la cuve installée dans la coque du navire à une installation de stockage flottante ou terrestre et une pompe pour entraîner un flux de produit liquide froid à travers les canalisations isolées depuis ou vers l'installation de stockage flottante ou terrestre vers ou depuis la cuve du navire.

Une idée à la base de l'invention est de fournir une paroi de cuve dans laquelle on agence un élément calorifuge primaire comportant des éléments porteurs sur un élément calorifuge secondaire comportant lui aussi des éléments porteurs, de manière que les éléments porteurs l'élément calorifuge primaire ne se superposent pas aux éléments porteurs de l'élément calorifuge secondaire. De cette manière, un panneau rigide supérieur du caisson primaire peut se déformer afin de répartir une charge sur des piliers voisins.

Certains aspects de l'invention partent de l'idée de déformer des panneaux des éléments calorifuges afin d'absorber élastiquement une charge, notamment pour préserver la tenue des éléments porteurs soumis à des chargements dynamiques, par exemple lors du ballotement du fluide dans la cuve.

Certains aspects de l'invention partent de l'idée de fournir un élément calorifuge présentant un bon compromis entre les performances thermomécaniques, notamment lors de sollicitations dynamiques, et le coût de mise en oeuvre.

L'invention sera mieux comprise, et d'autres buts, détails, caractéristiques et avantages de celle-ci apparaîtront plus clairement au cours de la description suivante de plusieurs modes de réalisation particuliers de l'invention, donnés uniquement à titre illustratif et non limitatif, en référence aux dessins annexés.

Sur ces dessins :
- La figure 1 est une vue partielle en perspective écorchée d'une paroi de cuve étanche et thermiquement isolante dans laquelle des éléments calorifuges selon des modes de réalisation de l'invention peuvent être employés.
- La figure 2 est une représentation schématique en perspective écorchée d'un élément calorifuge qui peut être inclus dans la paroi de cuve de la figure 1 et qui comporte des piliers.
- La figure 3 est une vue schématique de côté de l'élément calorifuge de la figure 2 lorsque celui-ci est soumis à un faible chargement.
- La figure 4 est une vue schématique de côté de l'élément calorifuge de la figure 2 lorsque celui-ci est soumis à un fort chargement.
- La figure 5 est une représentation schématique de côté des éléments calorifuges présentés de la figure 2 lorsque la paroi de cuve est soumise à une charge locale.
- La figure 6 est une représentation schématique de côté des éléments calorifuges présentés dans la figure 2 lorsque la paroi de cuve est soumise à une charge étendue.
- La figure 7 est une vue en perspective d'éléments calorifuges de la figure 2 superposés pour former une barrière thermiquement isolante primaire et une barrière thermiquement isolante secondaire de la paroi de cuve illustrée sur la figure 1.
- La figure 8 est une représentation schématique de la position des piliers de la barrière thermiquement isolante primaire et de la barrière thermiquement isolante secondaire selon une projection dans un plan parallèle à la paroi de cuve.
- Les figures 9a à 9c sont des vues de dessus de piliers présentant des sections géométriquement différentes, et qui illustre des zones de non recouvrement s'étendant autour de piliers.
- La figure 10 est une représentation schématique écorchée d'une cuve de navire méthanier et d'un terminal de chargement/déchargement de cette cuve.

La figure 1 représente des parois étanches et isolantes d'une cuve intégrée dans une structure porteuse d'un navire.

La structure porteuse de la cuve est ici constituée par la coque interne d'un navire à double coque, dont on a représenté la paroi par le chiffre 1.

Une paroi de cuve est agencée à chaque fois sur une paroi 1 de la structure porteuse. Chaque paroi de cuve est réalisée par superposition successivement d'une couche d'isolation thermique secondaire 2, d'une barrière étanche secondaire 3, d'une couche d'isolation thermique primaire 4 et d'une barrière étanche primaire 5.

La couche d'isolation primaire 4 et la couche d'isolation secondaire 2 sont formées d'une pluralité de caissons calorifuges parallélépipédiques 6 et 7 juxtaposés selon un motif régulier. Les caissons calorifuge secondaires 6 et les caissons calorifuges primaires 7 forment ainsi une surface sensiblement plane qui porte respectivement la barrière étanche secondaire 3 et la barrière étanche primaire 5.

Les caissons isolants secondaires 6 et les caissons isolants primaires 7 sont ancrés à la paroi porteuse 1 par l'intermédiaire d'organes d'ancrage 8 et 9. En particulier, les organes d'ancrage 8 de la couche d'isolation thermique secondaire 2 sont fixés à la paroi porteuse 1 par l'intermédiaire de goujons 10 soudés perpendiculairement à la paroi porteuse 1. Comme on peut l'observer sur la figure 1, des organes d'ancrage 8 et 9 sont positionnés au niveau des coins des caissons 6 et 7. Ainsi, un organe d'ancrage 8 ou 9 situé au niveau d'un coin de caisson peut maintenir quatre caissons 6 ou 7 adjacents. D'autres organes d'ancrage 8 et 9 sont agencés dans une zone centrale des caissons 6 et 7.

La barrière étanche secondaire 3 et la barrière étanche primaire 5 sont constituées de virures en invar 11 parallèles. Ces virures en invar 11 sont disposées alternativement avec des supports de soudure 13 allongés, également en invar et comportent des bords 12 qui sont relevés vers l'intérieur de la cuve.

En particulier, chaque support de soudure 13 présente la forme d'une bande en invar pliée pour présenter une section en L. Les supports de soudure 13 sont retenus à la couche d'isolation 2 ou 4 sous-jacente en étant logés de manière coulissante dans des rainures en forme de T inversé 15 ménagées dans des panneaux de couvercle 14 des caissons 6 et 7. Ainsi, une portion de la bande en L s'étend en saillie de la rainure en T vers l'intérieur de la cuve et perpendiculairement à la paroi porteuse 1. Les bords relevés 12 des virures en invar 11 sont soudés le long de la portion en saillie des supports de soudures 13.

Les figures 2 à 4 illustrent la structure d'un caisson 16 qui peut être mis en oeuvre dans une telle paroi de cuve.

Le caisson 16 comporte un panneau de fond 17 sur lequel sont fixées des semelles de répartition 18. Une rangée de piliers 19 ou 23 s'appuie et est fixée à chaque fois sur une semelle de répartition 18 correspondante. En particuliers, les piliers 20 de chaque rangée de pilier 19 ou 23 s'étendent selon l'épaisseur du caisson 16 et donc selon une direction perpendiculaire à la paroi porteuse 1. Les piliers 20 présentent une section pleine rectangulaire. Chaque rangée de piliers 19 ou 23 est parallèle par rapport à un côté latéral 21 du caisson 16. Les rangées de piliers portent un panneau de couvercle renforcé 22. Les piliers 20 permettent notamment la transmission des contraintes exercées sur le panneau de couvercle 22 à la paroi 1 et ont donc une fonction de résistance à la compression.

Les rangées de piliers 19 et 23 successives sont décalées les unes par rapport aux autres. En effet, les piliers 20 des deux rangées successives 19 et 23 comportent des piliers 20 espacés selon un même espacement régulier, toutefois, les deux rangées de piliers 19 et 23 sont décalées dans le sens de leur longueur d'un demi-espacement.

Une garniture calorifuge, non représentée, remplit l'espace entre les piliers 20 et peut par exemple être constituée d'une mousse isolante coulée entre les piliers 20 ou un bloc de mousse usiné pour s'adapter aux piliers 20.

Le panneau de couvercle renforcé 22 comporte un panneau supérieur 24 et un panneau inférieur 25 chacun présentant une épaisseur de 6,5cm. Le panneau supérieur 24 et le panneau inférieur 25 sont espacés par une série de poutres pleines 26 parallèles. En particulier, les poutres 26 s'étendent parallèlement au côté latéral 21 du caisson 16. Une poutre 26 est à chaque fois positionnée le long et au dessus d'une rangée de piliers 19 ou 23. Les poutres 26 présentent une section rectangulaire et une épaisseur de 6,5cm. Les poutres 26 et les panneaux 24 et 25 sont liés rigidement. Un tel couvercle renforcé permet en partie de répartir une charge exercée sur le couvercle sur plusieurs piliers, grâce à sa rigidité.

Chaque poutre 26 est espacée des autres poutres 26 de manière à délimiter un espace entre deux poutres 26 et entre les panneaux 24 et 25. Ces espaces forment des canaux de circulation pour les fluides entre les côtés de l'élément calorifuge. La juxtaposition de caissons calorifuges 16 permet ainsi de former un circuit dans la paroi de la cuve dans lequel il est possible d'injecter un gaz neutre pour neutraliser la paroi de la cuve et ainsi éviter tout risque d'explosion en cas de fuite en présence d'oxygène. Par ailleurs, un tel circuit gaz permet la détection de fuite dans les barrières étanches 3 et 5. Pour améliorer les capacités de résistance thermique du caisson isolant 16, une garniture calorifuge poreuse peut être mise en place dans les canaux de circulation.

Les figures 3 et 4, illustrent le comportement du caisson lorsqu'il est posé sur une surface rigide, chacune des figures 3 et 4 représentant une charge d'intensité différente.

La figure 3 représente schématiquement de côté le caisson 16 lorsqu'il est soumis à une faible charge ponctuelle 27 au droit d'un pilier central 28, la base des piliers 20 étant fixe.

On remarque que dans ce cas le panneau de couvercle renforcé 22 se déforme peu. La majeure partie de l'effort 29 correspondant à la charge est repris par le pilier central 28. Une petite partie de la charge 30 exercée au droit du pilier central 28 est reprise par les piliers adjacents 31 voisins par rapport à la position où s'exerce l'effort 27. En effet, la rigidité du couvercle renforcé 22 et du pilier central empêche la déformation du couvercle 22. Ainsi, peu d'efforts (indiqués par les flèches 30) sont repris par les piliers adjacents 31.

La figure 4 illustre ce même caisson lorsqu'une charge plus importante 32 est appliquée au droit du pilier central 28. Dans ce cas, le pilier central 28 est soumis à de fortes contraintes entrainant notamment sa sollicitation en flexion. Ces fortes contraintes provoquent un léger affaissement du pilier central 28 et donc une légère déformation du panneau de couvercle renforcé 22. Cette légère déformation du panneau de couvercle renforcé 22 permet de mieux répartir la charge sur les piliers adjacents 31 par rapport à la charge. Toutefois, le pilier 28 présentant une rigidité importante, son affaissement reste relativement faible. Ainsi, la déformation du panneau 22 est de faible amplitude et la charge est donc faiblement répartie sur les piliers adjacents 31. De plus, des contraintes trop importantes exercées sur le pilier central 28 peuvent provoquer la rupture de ce pilier 28.

Afin d'améliorer la répartition de la charge au sein de la paroi de cuve présenté dans la figure 1, on agence les piliers 20 de manière à permettre leur affaissement de manière plus significative. En particulier, les piliers des caissons primaires 7 ne sont pas superposés aux piliers de caissons secondaires 6. L'avantage d'une telle disposition des piliers de la couche d'isolation thermique primaire et de la couche d'isolation thermique secondaire sera mieux compris en se référant aux figures 5 et 6.

Un tel agencement est notamment présenté dans la figure 5 qui illustre schématiquement de côté des caissons formant la couche d'isolation primaire 4 et la couche d'isolation secondaire 2 de la paroi de cuve de la figure 1.

En particulier, on remarque qu'un caisson 16 constitue un caisson calorifuge primaire 7 de la barrière thermique primaire 4 et que la couche d'isolation secondaire comporte un caisson calorifuge secondaire 6 qui présente une structure différente du caisson 16.

En effet, le caisson secondaire 6 comporte un panneau de dessous 33, un panneau de dessus 34 et une garniture calorifuge 35 agencée entre le panneau de dessus 34 et le panneau de dessous 33. Sur la figure, on voit que des échelles de piliers 36 traversent la garniture calorifuge 35. Les échelles de piliers 36 sont formées chacune d'une rangée de piliers secondaires 37 attachés en leurs extrémités entre une latte supérieure 38 et une latte inférieure 39 s'étendant chacune le long de la rangée de piliers 37. De la même manière que les piliers 20 du caisson 16, les échelles de piliers 36 permettent de reprendre une partie des efforts de compression subits par la paroi de cuve.

On remarque que le caisson primaire 7 est positionné en appui sur le caisson secondaire 6 de manière qu'une rangée de piliers 19 ou 23 est à chaque fois positionnée à mi-chemin de deux échelles de piliers 36. En particulier, un pilier primaire 40 est ici positionné à chaque fois entre deux piliers secondaires 37.

Une telle disposition favorise une meilleure répartition de la charge exercée sur les piliers. En effet, de manière analogue aux figures 3 et 4, une charge ponctuelle 41 est représentée sur la figure 5. Cette charge ponctuelle 41 est exercée sur un pilier central 28 du caisson primaire. Comme le pilier central est positionné entre deux échelles de piliers 36 du caisson secondaire, le panneau de fond 17 et le panneau de dessus 33 s'affaissent sous la contrainte exercée par le pilier central 28. Cette déformation élastique est illustrée par les lignes 42 et 43 illustrant respectivement la déformation du panneau de dessus 34 et du panneau de fond 17. Ainsi, le pilier central 28 est positionné sur une surface souple, ce qui lui permet de s'abaisser. Ce déplacement permet la déformation élastique du panneau de couvercle renforcé 22 qui génère ainsi un effort sur les piliers voisins. Les lignes 44 illustrent la déformation du panneau supérieur 24 et du panneau inférieur 25 qui présentent ainsi chacun une flèche orientée vers la paroi porteuse 1 au niveau du pilier central 28. Cette déformation permet de mieux répartir la charge sur les piliers latéraux comme cela est indiqué par les flèches 45.

La figure 6 illustre la même paroi de cuve et permet de mettre en évidence un autre avantage d'une telle disposition des piliers primaires et secondaires.

En effet, la figure 6 illustre la paroi de cuve lorsqu'elle est soumise à une charge 46 répartie sur plusieurs piliers. Une telle charge peut intervenir par exemple dans le cas du ballotement du fluide dans la cuve. Un tel ballotement se traduit par une masse de fluide qui vient heurter une paroi de la cuve.

Dans ce cas, similairement à la figure 5, le panneau de fond 17 du caisson primaire 7 et le panneau de dessus du caisson secondaire 6 se déforment élastiquement sous la contrainte exercée par les piliers primaires 40 et l'appui formé par les piliers secondaires 37. Ces déformations sont illustrées par les lignes 47. Ces panneaux 17 et 33 présentent donc des portions situées entre chaque échelle de piliers et présentant une flèche orientée vers la paroi porteuse. Les piliers primaires 40 situés au dessus de ces flèches s'approchent de la paroi porteuse. Ainsi, le panneau de couvercle renforcé 22 se déforme de manière élastique similairement aux panneaux 17 et 33 comme cela est représenté par les lignes 48.

Ces déformations élastiques des caissons primaires 7 et des caissons secondaires 6 permettent ainsi de reprendre élastiquement une partie de l'énergie issue des chocs subits par la paroi de cuve, par exemple suite au ballottement ou la chute d'un élément lourd dans la cuve. Cette énergie est ensuite restituée après le choc, à la manière d'un amortisseur.

Par ailleurs, cet agencement des piliers permet d'éviter le poinçonnement des pièces composant les caissons par les piliers 40 et 37, notamment des semelles de répartition 18 et des panneaux. De plus cette déformation élastique permet d'éviter la rupture des piliers 40 et 37 lorsque la paroi de cuve subit des contraintes dynamiques importantes. Ainsi, avec un tel agencement des piliers primaires 40 et des piliers secondaires 37, les caissons 6 et 7 jouent ainsi un rôle de « matelas » amortissant les charges exercées sur la paroi de cuve.

Un autre mode de réalisation de la paroi de cuve va maintenant être présenté en référence à la figure 7.

Dans cette figure, seul un caisson 7 de la couche isolante primaire 4 et un caisson 6 de la couche isolante secondaire 2 sont représentés. On remarque que les deux couches isolantes 2 et 4 sont constituées de caissons 16. Les caissons 16 sont superposés de manière décalée. Ainsi, les piliers primaires 40 et les piliers secondaires 140 ne sont pas superposés.

La position des piliers 40 et 140 est représentée sur la figure 8. En effet, la figure 8 est une projection partielle vue de dessus des piliers primaires 40 et des piliers secondaires 140 sur un plan parallèle à la paroi de cuve. Seuls neuf piliers 40 et 140 adjacents sont ici représentés, ce qui correspond à une partie des piliers des caissons 6 et 7 de la figure 7.

Un pilier primaire 40 est à chaque fois présent entre quatre piliers secondaires 140 adjacents. Plus précisément, un pilier secondaire 140 est positionné à mi chemin entre deux piliers primaire 40 d'une même rangée de piliers.

En revenant à la figure 7, on remarque que l'orientation des rangées de piliers 19 et 23 est différente entre les deux caissons 6 et 7. En effet les rangées de piliers 19 et 23 des caissons primaires 7 sont perpendiculaires aux rangées de piliers 19 et 23 des caissons secondaires 6. Cette orientation est notamment visible grâce aux semelles de répartition 18 et 118 qui sont perpendiculaires. De manière analogue, les poutres 26 et 126 sont perpendiculaires.

Par ailleurs, on peut voir les rainures en forme de T inversé 15 destinées à recevoir les supports de soudure 13. Par ailleurs, des encoches (non représentées) sont réalisées dans le panneau de fond 17 et éventuellement dans les semelles de répartition 18 et les piliers 20. Ces encoches permettent de recevoir les supports de soudure 13 et les bords relevés de la barrière étanche secondaire 3. Des piliers de coin 49 sont présents chacun au niveau d'un coin des caissons 16. Ces piliers de coin 49 présentent une section trapézoïdale. Ainsi, lorsque quatre caissons 16 sont juxtaposés en un coin, les piliers de coins 49 forment une cheminée permettant le montage d'un organe d'ancrage, notamment des coupleurs, s'étendant le long des piliers 49 adjacents et s'appuyant sur un plat 51 pour maintenir le caisson 16 ancré contre la paroi porteuse 1.

Toutefois, dans d'autre mode de réalisation, les caissons sont superposés pour que les piliers de coins 49 soient superposés afin de garantir une certaine rigidité pour recevoir les contraintes exercées par les organes d'ancrage. Dans ces autres modes de réalisation, le positionnement des piliers dans le caisson primaire 7 et le positionnement des piliers dans le caisson secondaire 6 sont différents pour que ceux-ci soient espacés lorsque les caissons 6 et 7 sont superposés.

Il n'est pas nécessaire que les piliers d'un premier niveau de caissons, par exemple de la couche isolante primaire, soient situé à chaque fois à mi-chemin entre deux piliers d'un second niveau, par exemple la couche isolante secondaire. En effet une disposition satisfaisante peut être obtenue notamment lorsque les piliers d'un niveau ne sont pas superposés aux piliers du niveau inférieur ou supérieur et sont positionnés à une certaine distance de ceux-ci. Par exemple, les piliers de la couche isolante primaire doivent de préférence se situer en dehors d'une zone de non recouvrement 52 des piliers secondaires 140. Une telle zone de non recouvrement 52 est représentée dans la figure 8. La zone est définie, dans la projection selon le plan parallèle à la paroi de cuve, par un périmètre rectangulaire 53 s'étendant autour du pilier secondaire 140. Ainsi, les piliers secondaires 140 sont à une distance suffisante des piliers primaires 40 pour permettre le fléchissement des panneaux et éviter le cisaillement des panneaux par les piliers.

D'autres types de piliers sont représentés sur les figures 9a à 9d qui illustrent la section de ceux-ci au niveau de leurs extrémités sur lesquelles s'appuient les panneaux, ainsi que leurs zones de non recouvrement respectives.

En particuliers, la figure 9a représente un pilier de section triangulaire 54. Un cercle circonscrit de la section triangulaire 54 est illustré. Le périmètre 55 formant la zone de non recouvrement consiste en un cercle centré sur le centre de gravité de la section triangulaire 54 et dont le rayon est égal au diamètre du cercle circonscrit de la section triangulaire.

La figure 9c présente un périmètre circulaire similaire correspondant à un pilier de section circulaire 56. De manière analogue au périmètre 55, un périmètre circulaire 57 délimite la zone de non recouvrement. Le périmètre circulaire 57 présente un rayon égal au diamètre de la section 56 du pilier et est concentrique par rapport au pilier.

La figure 9b présente un pilier de section rectangulaire 58. La zone de non-recouvrement est formée par un périmètre 59 rectangulaire dont les longs côtés sont parallèles aux longs côtés de la section rectangulaire 58. Le périmètre rectangulaire 59 est centré sur la section rectangulaire 58 du pilier et présente des dimensions qui sont égales au double des dimensions C1 et C2 de la section rectangulaire 58.

Similairement à la figure 9b, la figure 9d illustre une zone de non recouvrement rectangulaire. Cette zone de non-recouvrement correspond à un pilier présentant une section de forme quelconque 60. La largeur D4 correspond à la dimension de la section selon une direction de longueur 62 du caisson comportant le pilier et la longueur D3 correspond à la largeur du pilier selon une direction de largeur 63 du caisson. Le rectangle formant le périmètre 61 de la zone de non-recouvrement présente des dimensions correspondant au double des longueurs D4 et D3 et est centré sur le centre de la section, le centre correspondant au milieu des dimensions D4 et D3 prises sur la section du pilier.

Alternativement, les piliers peuvent être creux pour augmenter leur résistance thermique et peuvent également être remplis d'un matériau isolant. Dans d'autres modes de réalisation, les piliers peuvent présenter une section en H.

Les piliers peuvent être obtenus par exemple à l'aide de matériaux thermoplastiques ou thermodurcissables, éventuellement renforcés de fibres ou peuvent être réalisés en bois ou en contreplaqué.

Bien entendu, la répartition des poutres 26 par rapport aux piliers peut être différente. Par exemple les poutres 26 ne sont pas nécessairement positionnées au droit des rangées de piliers 19 et 23 mais peuvent être disposées entre les rangées de piliers 19 et 23.

Dans d'autres modes de réalisation, les piliers des caissons peuvent être remplacés par des plaques d'entretoises. De tels caissons sont notamment décrits dans le document FR2798902A1. Dans ce cas, une plaque d'entretoise de la couche isolante primaire est à chaque fois positionnée entre deux plaques d'entretoise de la couche isolante secondaire afin que celles-ci ne se superposent pas.

Il est également possible, dans certaines parois de cuve, de superposer plus de deux niveaux de caisses calorifuges présentant des piliers. Par exemple, une barrière isolante secondaire peut comporter deux couches de caissons calorifuges. Dans ce cas, l'agencement des piliers peut également être réalisé de manière que deux caissons calorifuges superposés directement ne présentent pas de superposition de piliers.

Le caisson décrit ci-dessus peut être fabriqué de diverses manières. Par exemple dans un premier procédé de fabrication du caisson 16, le panneau de fond 17, les lattes 18 et les piliers 20 sont assemblés par agrafage. La garniture calorifuge est ensuite insérée ou injectée entre les piliers. Le panneau inférieur 25 est agrafé aux piliers 20 dans un processus manuel ou automatisé, puis les poutres 26 sont agrafées au panneau inférieur 25. Une éventuelle garniture calorifuge poreuse est insérée entre les poutres 26, et le panneau supérieur 24 est enfin agrafé sur les poutres 26.

La fixation des piliers, panneaux et éléments d'espacement entre les panneaux inférieur et supérieur peut être réalisée par des vis. Toutefois, il est aussi possible de réaliser leur liaison par collage, agrafage ou clouage.

Les panneaux, poutres et piliers peuvent être réalisés en contreplaqué ou en bois massif, par exemple en bouleau, hêtre ou sapin. Ces éléments peuvent aussi être réalisés en bambou, en matériau composites, en plastique ou en métal.

Tout type de garniture calorifuge 35 peut être utilisé pour réaliser les caissons décrits ci-dessus. Typiquement, une telle garniture 35 peut par exemple consister en un bloc de mousse usiné, ou une mousse coulée entre les piliers. Une telle mousse peut être renforcée ou non à l'aide par exemple de fibre de verre et peut être notamment une mousse polyuréthane. Alternativement, la garniture peut être constituée d'un matériau à porosité d'ordre de grandeur nanométrique de type aérogel. Les aérogels peuvent être conditionnés sous différentes formes, par exemple sous la forme de poudre, de billes, de fibres non tissées, de tissu, etc.

Les types de caissons présentés ci-dessus peuvent être mis en oeuvre dans la couche d'isolation primaire 4 et/ou dans la couche d'isolation secondaire 2.

Les panneaux de couvercle renforcés présentés ci-dessus peuvent être remplacés par des panneaux de couvercle renforcés présentant une architecture différente. Par exemple, les panneaux de couvercles renforcés peuvent être remplacés par des panneaux de couvercle renforcés décrit dans la demande de brevet français déposée sous le numéro 1255316. Le panneau de couvercle renforcé peut aussi être remplacé par un couvercle rigide simple ou constitué de deux plaques qui sont superposées directement. Le panneau du caisson primaire en appui sur les piliers primaire peut présenter une épaisseur entre 12 et 80mm.

Les cuves décrites ci-dessus peuvent être utilisées dans différents types d'installations telles que des installations terrestres ou dans un ouvrage flottant comme un navire méthanier ou autre.

En référence à la figure 10, une vue écorchée d'un navire méthanier 70 montre une cuve étanche et isolée 71 de forme générale prismatique montée dans la double coque 72 du navire. La paroi de la cuve 71 comporte une barrière étanche primaire destinée à être en contact avec le GNL contenu dans la cuve, une barrière étanche secondaire agencée entre la barrière étanche primaire et la double coque du navire, et deux barrières thermiquement isolantes agencées respectivement entre la barrière étanche primaire et la barrière étanche secondaire, et entre la barrière étanche secondaire et la double coque 72.

De manière connue en soi, des canalisations de chargement/déchargement disposées sur le pont supérieur du navire peuvent être raccordées, au moyen de connecteurs appropriés, à un terminal maritime ou portuaire pour transférer une cargaison de GNL depuis ou vers la cuve 71.

La figure 10 représente un exemple de terminal maritime comportant un poste de chargement et de déchargement 75, une conduite sous-marine 76 et une installation à terre 77. Le poste de chargement et de déchargement 75 est une installation fixe off-shore comportant un bras mobile 74 et une tour 78 qui supporte le bras mobile 74. Le bras mobile 74 porte un faisceau de tuyaux flexibles isolés 79 pouvant se connecter aux canalisations de chargement/déchargement 73. Le bras mobile 74 orientable s'adapte à tous les gabarits de méthaniers. Une conduite de liaison non représentée s'étend à l'intérieur de la tour 78. Le poste de chargement et de déchargement 75 permet le chargement et le déchargement du méthanier 70 depuis ou vers l'installation à terre 77. Celle-ci comporte des cuves de stockage de gaz liquéfié 80 et des conduites de liaison 81 reliées par la conduite sous-marine 76 au poste de chargement ou de déchargement 75. La conduite sous-marine 76 permet le transfert du gaz liquéfié entre le poste de chargement ou de déchargement 75 et l'installation à terre 77 sur une grande distance, par exemple 5 km, ce qui permet de garder le navire méthanier 70 à grande distance de la côte pendant les opérations de chargement et de déchargement.

Pour engendrer la pression nécessaire au transfert du gaz liquéfié, on met en oeuvre des pompes embarquées dans le navire 70 et/ou des pompes équipant l'installation à terre 77 et/ou des pompes équipant le poste de chargement et de déchargement 75.

Bien que l'invention ait été décrite en liaison avec plusieurs modes de réalisation particuliers, il est bien évident qu'elle n'y est nullement limitée et qu'elle comprend tous les équivalents techniques des moyens décrits ainsi que leurs combinaisons si celles-ci entrent dans le cadre de l'invention, telle que définie par les revendications.

L'usage du verbe «comporter», «comprendre» ou «inclure» et de ses formes conjuguées n'exclut pas la présence d'autres éléments ou d'autres étapes que ceux énoncés dans une revendication. L'usage de l'article indéfini « un » ou «une» pour un élément ou une étape n'exclut pas, sauf mention contraire, la présence d'une pluralité de tels éléments ou étapes.

Dans les revendications, tout signe de référence entre parenthèses ne saurait être interprété comme une limitation de la revendication.

## Revendications

1. Cuve étanche et thermiquement isolante intégrée dans une structure porteuse pour contenir un fluide, dans laquelle une paroi de cuve comporte depuis l'extérieur de la cuve vers l'intérieur de la cuve:
une paroi porteuse (1),
une barrière d'isolation thermique secondaire (2) retenue sur la paroi porteuse, la barrière d'isolation thermique étant constituée d'une pluralité d'éléments calorifuges secondaires (6) juxtaposés de manière à former une surface de support secondaire,
une barrière d'isolation thermique primaire (4) retenue sur la barrière d'isolation thermique secondaire (2), la barrière d'isolation thermique primaire étant constituée d'une pluralité d'éléments calorifuges primaires (7) juxtaposés de manière à former une surface de support primaire,
une barrière d'étanchéité (5) en appui sur la surface de support primaire,
chaque élément calorifuge primaire et chaque élément calorifuge secondaire comportant :
une garniture calorifuge (35),
une pluralité d'éléments porteurs (20, 28, 37, 40, 140) traversant la garniture calorifuge perpendiculairement à la paroi de cuve et
un panneau (17, 34, 122) parallèle à la paroi de cuve agencé à une extrémité des éléments porteurs de l'élément calorifuge de manière à former une paroi extérieure de l'élément calorifuge,
dans laquelle au moins un parmi le panneau de l'élément calorifuge primaire et le panneau de l'élément calorifuge secondaire est agencé entre les éléments porteurs de la barrière d'isolation primaire et les éléments porteurs de la barrière d'isolation secondaire, cuve dans laquelle dans une vue en projection dans un plan parallèle à la paroi de cuve, au moins un élément porteur (20, 28, 40) de la pluralité d'éléments porteurs de l'élément calorifuge primaire est espacé par rapport aux éléments porteurs (20, 37, 140) sous-jacents de l'élément calorifuge secondaire **caractérisé en ce que** dans la cuve ledit au moins un élément porteur de la pluralité d'éléments porteurs de l'élément calorifuge primaire ne se superpose pas aux éléments porteurs sous-jacents de l'élément calorifuge secondaire.

2. Cuve selon la revendication 1, dans laquelle les éléments porteurs (20, 28, 37, 40, 140) sont des piliers de petite section dans le plan parallèle à la paroi de cuve par rapport aux dimensions de l'élément calorifuge (6, 7).

3. Cuve selon la revendication 2, dans laquelle chaque pilier (20, 28, 40) de la pluralité de piliers de l'élément calorifuge primaire est positionné en dehors de périmètres caractéristiques (53, 59, 61) entourant les piliers sous-jacents (20, 37, 140) de l'élément calorifuge secondaire et dans laquelle les éléments calorifuges (6, 7, 16) présentent une forme parallélépipédique et dans laquelle le périmètre (59, 61) caractéristique entourant un pilier est de forme rectangulaire, le périmètre comportant un premier coté parallèle à une direction de longueur (21) de l'élément calorifuge, et un deuxième coté parallèle à une direction de largeur de l'élément calorifuge,
la dimension du premier côté du périmètre étant supérieure ou égale au double d'une première dimension caractéristique (C1, D4) égale à la plus grande dimension de la section du pilier selon la direction de longueur (62) de l'élément calorifuge et la dimension du deuxième côté du périmètre étant supérieure ou égale au double d'une deuxième dimension caractéristique (C2, D3) égale à la plus grande dimension de la section du pilier selon la direction de largeur (63) de l'élément calorifuge.

4. Cuve selon la revendication 2, dans laquelle chaque pilier (20, 28, 40) de la pluralité de piliers de l'élément calorifuge primaire est positionné en dehors de périmètres caractéristiques (59) entourant les piliers sous-jacents (20, 37, 140) de l'élément calorifuge secondaire et dans laquelle les piliers présentent une section de forme rectangulaire (58), et dans laquelle le périmètre caractéristique (59) entourant un pilier sous-jacent présente une forme rectangulaire centrée sur la section de forme rectangulaire du pilier sous-jacent (58), les longs côtés du périmètre caractéristique étant parallèles aux longs côtés de la section de forme rectangulaire du pilier sous-jacent (58), les dimensions du périmètre caractéristique (59) étant égales au double des dimensions (C1, C2) de la section de forme rectangulaire du pilier sous-jacent (58).

5. Cuve selon la revendication 2, dans laquelle chaque pilier (20, 28, 40) de la pluralité de piliers de l'élément calorifuge primaire est positionné en dehors de périmètres caractéristiques (57) entourant les piliers sous-jacents (20, 37, 140) de l'élément calorifuge secondaire, lesdits piliers sous-jacents de l'élément calorifuge secondaire présentant une section circulaire, et dans laquelle les périmètres caractéristiques (57) présentent une forme circulaire et sont centrés chacun sur un pilier (56) sous-jacent, le rayon du périmètre caractéristique de forme circulaire (57) étant égal au diamètre (D1, D2) de la section circulaire du pilier sous-jacent.

6. Cuve selon la revendication 2, dans laquelle chaque pilier (20, 28, 40) de la pluralité de piliers de l'élément calorifuge primaire est positionné en dehors de périmètres caractéristiques (55) entourant les piliers sous-jacents (20, 37, 140) de l'élément calorifuge secondaire, lesdits piliers sous-jacents de l'élément calorifuge secondaire présentant une section triangulaire, et dans laquelle les périmètres caractéristiques (55) présentent une forme circulaire et sont centrés chacun sur un pilier (54) sous-jacent, le rayon du périmètre caractéristique de forme circulaire (55) étant égal au diamètre du cercle circonscrit de la section triangulaire du pilier sous-jacent.

7. Cuve selon l'une des revendications 2 à 6, dans laquelle les piliers d'un élément calorifuge sont agencés en rangées de piliers (19, 23, 36) parallèles à un côté (21) de l'élément calorifuge, une rangée de piliers de la barrière d'isolation thermique primaire étant à chaque fois positionnée dans ladite vue en projection à mi chemin entre deux rangées de piliers de la barrière d'isolation thermique secondaire.

8. Cuve selon l'une des revendications 1 à 7, dans laquelle un élément porteur de la barrière d'isolation thermique primaire est à chaque fois agencé dans ladite vue en projection en une position située à mi chemin entre deux éléments porteurs adjacents de la barrière d'isolation thermique secondaire.

9. Cuve selon l'une des revendications 1 à 8, dans laquelle l'élément calorifuge primaire comporte un panneau de fond (17) s'étendant parallèlement à la paroi de cuve et portant les éléments porteurs de l'élément calorifuge primaire.

10. Cuve selon l'une des revendications 1 à 9, dans laquelle l'élément calorifuge secondaire comporte un panneau de fond (17) s'étendant parallèlement à la paroi de cuve et portant les éléments porteurs de l'élément calorifuge secondaire.

11. Cuve selon l'une des revendications 1 à 10, dans laquelle l'élément calorifuge secondaire comporte un panneau de couvercle (34, 122) s'étendant parallèlement à la paroi de cuve et porté par les éléments porteurs de l'élément calorifuge secondaire, le panneau de couvercle comportant une surface extérieure formant la surface de support secondaire.

12. Cuve selon la revendication 11 dans laquelle le panneau de couvercle de l'élément calorifuge secondaire comporte :
un panneau de répartition (25) fixé sur les éléments porteurs et en appui sur les éléments porteurs,
un élément d'espacement en appui et fixé sur le panneau de répartition, l'élément d'espacement comportant une pluralité de poutres (126) espacées les unes des autres et s'étendant parallèlement au panneau de répartition,
un panneau supérieur (24) parallèle au panneau de répartition, fixé et supporté par la pluralité de poutres.

13. Cuve selon l'une des revendications 1 à 12, dans laquelle l'élément calorifuge primaire (7) comporte un panneau de couvercle s'étendant parallèlement à la paroi de cuve et porté par les piliers, le panneau de couvercle comportant :
un panneau de répartition (25) fixé sur les éléments porteurs et en appui sur les éléments porteurs,
un élément d'espacement en appui et fixé sur le panneau de répartition, l'élément d'espacement comportant une pluralité de poutres (26) espacées les unes des autres et s'étendant parallèlement au panneau de répartition,
un panneau supérieur (24) parallèle au panneau de répartition, fixé et supporté par la pluralité de poutres, le panneau supérieur comportant une surface extérieure formant la surface de support primaire.

14. Cuve selon les revendications 12 et 13 prises en combinaison, dans laquelle les poutres (26) de la pluralité de poutre de l'élément calorifuge primaire sont perpendiculaires aux poutres (126) de la pluralité de poutres de l'élément calorifuge secondaire.

15. Cuve selon l'une des revendications 1 à 14, dans laquelle un élément calorifuge primaire et un élément calorifuge secondaire présentent une forme parallélépipédique, et dans laquelle l'élément calorifuge primaire comporte des piliers d'ancrage primaires (49) chacun agencé au niveau d'un coin de l'élément calorifuge primaire, l'élément calorifuge secondaire comportant des piliers d'ancrage secondaires (49) chacun agencé au niveau d'un coin de l'élément calorifuge secondaire, les piliers d'ancrage primaires et les piliers d'ancrage secondaires étant superposés.

16. Cuve selon l'une des revendications 1 à 15, dans lequel la paroi de cuve comporte en outre une barrière d'étanchéité secondaire (3) en appui sur la surface de support secondaire de la barrière d'isolation thermique secondaire.

17. Navire (70) pour le transport d'un produit liquide froid, le navire comportant une double coque (72) et une cuve (71) selon l'une des revendications 1 à 16 disposée dans la double coque.

18. Utilisation d'un navire (70) selon la revendication 17, dans laquelle on achemine un produit liquide froid à travers des canalisations isolées (73, 79, 76, 81) depuis ou vers une installation de stockage flottante ou terrestre (77) vers ou depuis la cuve du navire (71) pour effectuer le chargement ou déchargement du navire.

19. Système de transfert pour un produit liquide froid, le système comportant un navire (70) selon la revendication 17, des canalisations isolées (73, 79, 76, 81) agencées de manière à relier la cuve (71) installée dans la coque du navire à une installation de stockage flottante ou terrestre (77) et une pompe pour entraîner un flux de produit liquide froid à travers les canalisations isolées depuis ou vers l'installation de stockage flottante ou terrestre vers ou depuis la cuve du navire.

## Patentansprüche

1. In eine Haltestruktur zur Aufnahme einer Flüssigkeit integriertes dichtes und wärmeisolierendes Gefäß, wobei die Gefäßwand vom Inneren des Gefäßes zum Äußeren des Gefäßes hin umfasst:
eine tragende Wand (1),
eine von der tragenden Wand gehaltene sekundäre wärmeisolierende Sperre (2), wobei die wärmeisolierende Sperre aus einer Vielzahl von nebeneinanderliegenden, eine sekundäre Auflagefläche bildenden, sekundären wärmeisolierenden Elementen besteht,
eine von der sekundären wärmeisolierenden Sperre (2) gehaltene primäre wärmeisolierende Sperre (4), wobei die primäre wärmeisolierende Sperre aus einer Vielzahl nebeneinanderliegenden, eine primäre Auflagefläche bildenden, primären wärmeisolierenden Elementen besteht,
eine Abdichtungssperre (5), welche an der primären Auflagefläche anliegt,
wobei jedes primäre und sekundäre wärmeisolierende Element umfasst:
ein wärmeisolierendes Füllmaterial (35),
eine Vielzahl von Halteelementen (20, 28, 37, 40, 140), welche das wärmeisolierende Füllmaterial senkrecht zur Gefäßwand durchqueren und
eine Platte (17, 34, 122) parallel zur Gefäßwand und an einem Endabschnitt der Halteelemente des wärmeisolierenden Elementes angeordnet, so dass sie eine äußere Wand des wärmeisolierenden Elementes bildet,
wobei mindestens eine Platte aus den Platten der primären und sekundären wärmeisolierenden Elemente zwischen den Halteelementen der primären isolierenden Sperre und den Halteelementen der sekundären isolierenden Sperre angeordnet ist,
das Gefäß, wobei
in einer Projektion parallel zur Gefäßwand mindestens ein Halteelement (20, 28, 40) der Vielzahl der Halteelemente des primären wärmeisolierenden Elementes beabstandet zum Halteelement, welches unter dem sekundären wärmeisolierenden Element liegt, ist, **dadurch gekennzeichnet, dass** das mindestens eine Halteelement der Vielzahl der Halteelemente des primären wärmeisolierenden Elementes nicht das unter dem sekundären wärmeisolierenden Element liegende Halteelement überlagert.

2. Gefäß gemäß Anspruch 1, wobei die Halteelemente (20, 28, 40, 140) Stützen mit im Verhältnis zur Größe des wärmeisolierenden Elementes (6, 7) kleinerer Fläche sind, welche parallel zur Gefäßwand angeordnet sind.

3. Gefäß gemäß Anspruch 2, wobei jede Stütze (20, 28, 40) aus der Vielzahl der Stützen des primären wärmeisolierenden Elementes außerhalb der charakteristischen Umfänge, welche die darunterliegenden Stützen (20, 37, 140) des sekundären wärmeisolierende Elementes umgeben, angeordnet ist und wobei die wärmeisolierenden Elemente (6, 7, 16) quaderförmig sind und wobei der charakteristische Umfang (59, 61), welcher die Stützen umgibt, rechteckig ist, und wobei der Umfang eine erste parallele Seite in einer Längsrichtung (21) des wärmeisolierenden Elementes und eine zweite parallele Seite in Richtung der Schichtdicke des wärmeisolierenden Elementes umfasst,
wobei die Größe der ersten Seite des Umfanges größer oder gleich des Doppelten einer ersten charakteristischen Größe (C1, D4), welche gleich der größten Größe der Fläche der Stütze in Längsrichtung (62) des wärmeisolierenden Elementes ist, ist, und wobei die zweite Seite des Umfanges größer oder gleich des Doppelten einer zweiten charakteristischen Größe (C2, D3), welche gleich der größten Größe der Fläche der Stütze in Richtung der Schichtdicke (63) des wärmeisolierenden Elementes ist, ist.

4. Gefäß gemäß Anspruch 2, wobei jede Stütze (20, 28, 40) aus der Vielzahl der Stützendes primären wärmeisolierenden Elementes außerhalb der charakteristischen Umfänge (59), welche die darunterliegenden Stützen (20, 37, 140) des sekundären wärmeisolierenden Elemente umgeben, angeordnet ist und wobei die Stützen eine rechteckige Fläche (58) aufweisen, und wobei der charakteristischen Umfang, welcher eine darunterliegende Stütze umgibt, eine rechteckige Form aufweist, welche auf der Fläche der rechteckigen Form der darunterliegenden Stütze (58) zentriert ist, wobei die langen Seiten des charakteristischen Umfangs parallel zu den langen Seiten der rechteckigen Fläche der darunterliegenden Stütze (58) sind, wobei die Größe des charakteristischen Umfanges (59) gleich zur doppelten Größe (C1, C2) der rechteckigen Fläche der darunterliegenden Stütze (58) ist.

5. Gefäß gemäß Anspruch 2, wobei jede Stütze (20, 28, 40) aus der Vielzahl der Stützen des primären wärmeisolierenden Elementes außerhalb der charakteristischen Umfänge (57), welche die darunterliegenden Stützen (20, 37, 140) des sekundären wärmeisolierende Elementes umgeben, angeordnet ist, wobei die darunterliegenden Stützen des sekundären wärmeisolierenden Elementes rund sind, und wobei die charakteristischen Umfänge (57) rechteckig sind und jeweils auf einer darunterliegenden Stütze (56) zentriert sind, wobei der Radius des runden charakteristischen Umfanges (57) gleich zum Durchmesser (D1, D2) der runden Fläche der darunterliegenden Stütze ist.

6. Gefäß gemäß Anspruch 2, wobei jede Stütze (20, 28, 40) aus der Vielzahl der Stützen des primären wärmeisolierenden Elementes außerhalb der charakteristischen Umfänge (55), welche die darunterliegenden Stützen (20, 37, 140) des sekundären wärmeisolierenden Elemente umgeben, angeordnet ist, wobei die darunterliegenden Stützen des sekundären wärmeisolierenden Elementes eine dreieckige Fläche aufweisen, und wobei die charakteristischen Umfänge (55) rund sind und jeweils auf einer darunterliegenden Stütze (54) zentriert sind, wobei der Radius des runden charakteristischen Umfanges gleich zum Durchmesser des Umkreises der dreieckigen Fläche der darunterliegenden Stütze ist.

7. Gefäß gemäß einem der Ansprüche 2 bis 6, wobei die Stützen eines wärmeisolierenden Elementes in Reihen von Stützen (19, 23, 36) parallel zu einer Seite (21) des wärmeisolierenden Elementes angeordnet sind, wobei eine Reihe von Stützen der primären wärmeisolierenden Sperre jeweils in der Projektion zwischen zwei Reihen von Stützen der sekundären wärmeisolierenden Sperre angeordnet ist.

8. Gefäß gemäß einem der Ansprüche 1 bis 7, wobei ein Halteelement der primären wärmeisolierenden Sperre jeweils in Projektion einer Position, welche zwischen zwei Halteelementen, welche an die sekundäre wärmeisolierende Sperre angrenzen, liegt, angeordnet ist.

9. Gefäß gemäß einem der Ansprüche 1 bis 8, wobei das primäre wärmeisolierende Element eine Bodenplatte (17) umfasst, welche sich parallel zur Gefäßwand erstreckt und die Halteelemente des primären wärmeisolierende Elementes trägt.

10. Gefäß gemäß Anspruch 1 bis 9, wobei das sekundäre wärmeisolierende Element eine Bodenplatte umfasst, welche sich parallel zur Gefäßwand erstreckt und die Halteelemente des sekundären wärmeisolierende Elementes trägt.

11. Gefäß gemäß Anspruch 1 bis 10, wobei das sekundäre wärmeisolierende Element eine Abdeckplatte umfasst (34, 122), welche sich parallel zur Gefäßwand erstreckt und getragen ist von den Halteelementen des sekundären wärmeisolierenden Elementes, wobei die Abdeckplatte eine äußere Fläche umfasst, welche die sekundäre Auflagefläche bildet.

12. Gefäß gemäß Anspruch 11, wobei die Abdeckplatte des sekundären wärmeisolierenden Elementes umfasst:
eine Verteilungsplatte (25), welche auf den Halteelementen angebracht ist, und an den Halteelementen anliegt,
ein Beabstandungselement anliegend und angebracht auf der Verteilungsplatte, wobei das Beabstandungselement eine Vielzahl von Balken (126) umfasst, welche beabstandet voneinander sind und sich parallel zur Verteilungsplatte erstrecken,
eine obere Platte (24) parallel zur Verteilungsplatte, welche befestigt und getragen von der Vielzahl der Balken ist.

13. Gefäß gemäß einem der Ansprüche 1 bis 12, wobei das primäre wärmeisolierende Element (7) eine Abdeckplatte umfasst, welche sich parallel zur Gefäßwand erstreckt und getragen ist von den Stützen, wobei die Abdeckplatte umfasst:
eine Verteilungsplatte (25), welche auf den Halteelementen angebracht ist und an den Halteelementen anliegt,
ein Beabstandungselement anliegend und angebracht auf einem Verteilungselement, wobei das Beabstandungselement eine Vielzahl von Balken (26) umfasst, welche beabstandet voneinander sind und sich parallel zur Verteilungsplatte erstrecken,
eine obere Platte (24) parallel zur Verteilungsplatte, welche befestigt und getragen von der Vielzahl der Balken ist, wobei die obere Platte eine äußere Fläche umfasst, welche die primäre Auflagefläche bildet.

14. Gefäß gemäß den Ansprüchen 12 und 13, wobei die Balken (26) aus der Vielzahl der Balken des ersten wärmeisolierenden Elementes senkrecht zu den Balken (126) aus der Vielzahl der Balken des sekundären wärmeisolierenden Elementes sind.

15. Gefäß gemäß einem der Ansprüche 1 bis 14, wobei ein primäres wärmeisolierendes Element und ein sekundäres wärmeisolierendes Element quaderförmig sind, und wobei das primäre wärmeisolierende Element eine Vielzahl von primären Verankerungsstützen (49), welche jeweils auf Höhe einer Ecke des primären wärmeisolierenden Elementes angebracht sind, umfasst, wobei das sekundäre wärmeisolierende Element sekundäre Verankerungsstützen (49) umfasst, welche jeweils auf Höhe einer Ecke des sekundären wärmeisolierenden Elementes angebracht sind, wobei die primären und sekundären Verankerungsstützen sich überlagern.

16. Gefäß gemäß einem der Ansprüche 1 bis 15, wobei die Gefäßwand unter anderem eine sekundäre Abdichtungssperre (3) umfasst, welche an der sekundären Auflagefläche der sekundären wärmeisolierenden Sperre anliegt.

17. Schiff (70) zum Transport einer kalten Flüssigkeit, wobei das Schiff eine Doppelhülle (72) und ein in der Doppelhülle angeordnetes Gefäß (71) gemäß einem der Ansprüche 1 bis 16 umfasst.

18. Verwendung eines Schiffes (70) gemäß Anspruch 17, wobei eine kalte Flüssigkeit von oder nach einer erdverbundenen Speicheranlage (77) zu oder von dem Gefäß des Schiffes (71) durch isolierte Rohrleitungen (73, 79, 76, 81) zur Be- oder Entladung des Schiffes geleitet wird.

19. Transfersystem für eine kalte Flüssigkeit, wobei das System ein Schiff (70) gemäß Anspruch 17, isolierte Rohrleitungen (73, 79, 76, 81), welche so angeordnet sind, dass sie das in der Schiffshülle angeordnete Gefäß (71) mit einer schwimmenden oder erdverbundenen Speicheranlage (77) verbinden, sowie eine Pumpe umfasst, um einen Strom kalter Flüssigkeit durch isolierte Rohrleitungen von oder nach der schwimmenden oder erdverbundenen Speicheranlage zu oder von dem Schiff zu leiten.

## Claims

1. A sealed and thermally insulating tank which is integrated in a carrier structure in order to contain a fluid, wherein a tank wall comprises from the outer side of the tank to the inner side of the tank:
a carrier wall (1),
a secondary thermal insulation barrier (2) which is retained on the carrier wall, the thermal insulation barrier being constituted by a plurality of secondary thermally insulating elements (6) which are juxtaposed so as to form a secondary support surface,
a primary thermal insulation barrier (4) which is retained on the secondary thermal insulation barrier (2), the primary thermal insulation barrier being constituted by a plurality of primary thermally insulating elements (7) which are juxtaposed in order to form a primary support surface,
a sealing barrier (5) which is in abutment with the primary support surface,
each primary thermally insulating element and each secondary thermally insulating element comprising:
a thermally insulating lining (35),
a plurality of carrier elements (20, 28, 37, 40, 140) which extend through the thermally insulating lining perpendicularly to the tank wall, and
a panel (17, 34, 122) which is parallel with the tank wall and which is arranged at an end of the carrier elements of the thermally insulating element in order to form an outer wall of the thermally insulating element, wherein at least one from the panel of the primary thermally insulating element and the panel of the secondary thermally insulating element is arranged between the carrier elements of the primary insulation barrier and the carrier elements of the secondary insulation barrier,
tank in which
in a view projected in a plane parallel with the tank wall, at least one carrier element (20, 28, 40) from the plurality of carrier elements of the primary thermally insulating element is spaced apart relative to the subjacent carrier elements (20, 37, 140) of the secondary thermally insulating element, **characterized in that** in the tank the at least one carrier element from the plurality of carrier elements of the primary thermally insulating element is not superimposed on the subjacent carrier elements of the secondary thermally insulating element.

2. The tank as claimed in claim 1, wherein the carrier elements (20, 28, 37, 40, 140) are pillars having a small cross-section in the plane parallel with the tank wall relative to the dimensions of the thermally insulating element (6, 7).

3. The tank as claimed in claim 2, wherein each pillar (20, 28, 40) from the plurality of pillars of the primary thermally insulating element is positioned outside characteristic perimeters (53, 59, 61) which surround the subjacent pillars (20, 37, 140) of the secondary thermally insulating element and in which the thermally insulating elements (6, 7, 16) are parallelepipedal and in which the characteristic perimeter (59, 61) which surrounds a pillar is rectangular, the perimeter comprising a first side which is parallel with a length direction (21) of the thermally insulating element, and a second side which is parallel with a width direction of the insulating element, the dimension of the first side of the perimeter being greater than or equal to double a first characteristic dimension (C1, D4) which is equal to the larger dimension of the cross-section of the pillar in the length direction (62) of the thermally insulating element, and
the dimension of the second side of the perimeter being greater than or equal to double a second characteristic dimension (C2, D3) which is equal to the larger dimension of the cross-section of the pillar in the width direction (63) of the thermally insulating element.

4. The tank as claimed in claim 2, wherein each pillar (20, 28, 40) from the plurality of pillars of the primary thermally insulating element is positioned outside characteristic perimeters (59) which surround the subjacent pillars (20, 37, 140) of the secondary thermally insulating element and wherein the pillars have a rectangular cross-section (58), and wherein the characteristic perimeter (59) surrounding a subjacent pillar has a rectangular shape which is centered on the rectangular cross-section of the subjacent pillar (58), the long sides of the characteristic perimeter being parallel with the long sides of the rectangular cross-section of the subjacent pillar (58), the dimensions of the characteristic perimeter (59) being equal to double the dimensions (C1, C2) of the rectangular cross-section of the subjacent pillar (58).

5. The tank as claimed in claim 2, wherein each pillar (20, 28, 40) from the plurality of pillars of the primary thermally insulating element is positioned outside characteristic perimeters (57) which surround the subjacent pillars (20, 37, 140) of the secondary thermally insulating element, said subjacent pillars of the secondary thermally insulating element having a circular cross-section, and wherein the characteristic perimeters (57) have a circular shape and are each centered on a subjacent pillar (56), the radius of the characteristic perimeter (57) of circular shape being equal to the diameter (D1, D2) of the circular cross-section of the subjacent pillar.

6. The tank as claimed in claim 2, wherein each pillar (20, 28, 40) from the plurality of pillars of the primary thermally insulating element is positioned outside characteristic perimeters (55) which surround the subjacent pillars (20, 37, 140) of the secondary thermally insulating element, said subjacent pillars of the secondary thermally insulating element having a triangular cross-section, and wherein the characteristic perimeters (55) have a circular shape and are each centered on a subjacent pillar (54) the radius of the characteristic perimeter (55) of circular shape being equal to the diameter of the circle which is circumscribed by the triangular cross-section of the subjacent pillar.

7. The tank as claimed in one of claims 2 to 6, wherein the pillars of a thermally insulating element are arranged in rows of pillars (19, 23, 36) which are parallel with a side (21) of the thermally insulating element, a row of pillars of the primary thermal insulation barrier being positioned in each case in the projected view halfway between two rows of pillars of the secondary thermal insulation barrier.

8. The tank as claimed in one of claims 1 to 7, wherein a carrier element of the primary thermal insulation barrier is in each case arranged in the projected view in a position located halfway between two adjacent carrier elements of the secondary thermal insulation barrier.

9. The tank as claimed in one of claims 1 to 8, wherein the primary thermally insulating element comprises a lower panel (17) which extends parallel with the tank wall and which carries the carrier elements of the primary thermally insulating element.

10. The tank as claimed in one of claims 1 to 9, wherein the secondary thermally insulating element comprises a lower panel (17) which extends parallel with the tank wall and which carries the carrier elements of the secondary thermally insulating element.

11. The tank as claimed in one of claims 1 to 10, wherein the secondary thermally insulating element comprises a covering panel (34, 122) which extends parallel with the tank wall and which is carried by the carrier elements of the secondary thermally insulating element, the covering panel comprising an outer surface which forms the secondary support surface.

12. The tank as claimed in claim 11, wherein the covering panel of the secondary thermally insulating element comprises:
a distribution panel (25) which is fixed to the carrier elements and which is in abutment with the carrier elements,
a spacer element which is in abutment with and fixed to the distribution panel, the spacer element comprising a plurality of beams (126) which are spaced apart from each other and which extend parallel with the distribution panel,
an upper panel (24) which is parallel with the distribution panel and which is fixed and supported by the plurality of beams.

13. The tank as claimed in one of claims 1 to 12, wherein the primary thermally insulating element (7) comprises a covering panel which extends parallel with the tank wall and which is carried by the pillars, the covering panel comprising:
a distribution panel (25) which is fixed to the carrier elements and which is in abutment with the carrier elements,
a spacer element which is in abutment with and fixed to the distribution panel, the spacer element comprising a plurality of beams (26) which are spaced apart from each other and which extend parallel with the distribution panel,
an upper panel (24) which is parallel with the distribution panel and which is fixed and supported by the plurality of beams, the upper panel comprising an outer surface which forms the primary support surface.

14. The tank as claimed in claims 12 and 13 taken in combination, wherein the beams (26) from the plurality of beams of the primary thermally insulating element are perpendicular to the beams (126) of the plurality of beams of the secondary thermally insulating element.

15. The tank as claimed in one of claims 1 to 14, wherein a primary thermally insulating element and a secondary thermally insulating element are parallelepipedal and wherein the primary thermally insulating element comprises primary securing pillars (49) which are each arranged in the region of a corner of the primary thermally insulating element, the secondary thermally insulating element comprising secondary securing pillars (49) which are each arranged in the region of a corner of the secondary thermally insulating element, the primary securing pillars and the secondary securing pillars being superimposed.

16. The tank as claimed in one of claims 1 to 15, wherein the tank wall further comprises a secondary sealing barrier (3) which is in abutment with the secondary support surface of the secondary thermal insulation barrier.

17. A ship (70) for transporting a cold liquid product, the ship comprising a double hull (72) and a tank (71) as claimed in one of claims 1 to 16 arranged in the double hull.

18. Use of a ship (70) as claimed in claim 17, wherein a cold liquid product is conveyed through insulated pipes (73, 79, 76, 81) from or to a floating or land-based storage installation (77) to or from the tank (71) of the ship in order to load or unload the ship.

19. A transfer system for a cold liquid product, the system comprising a ship (70) as claimed in claim 17, insulated pipes (73, 79, 76, 81) which are arranged so as to connect the tank (71) which is installed in the hull of the ship to a floating or land-based storage installation (77) and a pump for bringing about a flow of cold liquid product through the insulated pipes from or to the floating or land-based storage installation to or from the tank of the ship.
